# EUROPÄISCHE PATENTANMELDUNG

(11) **EP 0 652 608 A1**
(43) Veröffentlichungstag der Anmeldung: **10.05.1995**
(21) Anmeldenummer: 94117159.7
(22) Anmeldetag: 31.10.1994
(51) Int. Cl.: H01R 13/53

(54) **Vorrichtung zum Anschliessen und Verbinden elektrischer Leitungen**

(30) Priorität: 05.11.1993 CH 3501/93
(71) Anmelder: Siemens Schweiz AG, CH-8047 Zürich (CH)
(72) Erfinder: Aeschbacher, Peter, CH-8153 Rümlang (CH); Liegl, Ernst, D-81375 München (DE); Kuster, Urs, CH-6020 Emmenbrücke (CH)

(57) **Zusammenfassung**

Die Vorrichtung dient zum Anschliessen und Verbinden elektrischer Leitungen mit einem Anschluss (GAT) einer elektrischen Anlage. Nebst dem Anschluss einer für den Energietransport vorgesehenen Leitung (LTG1) mittels einem ersten Steckverbinder (CONN1a) ermöglicht die Vorrichtung eine Erweiterung der Anschlussmöglichkeiten, die z.B. für Messwandler oder Überspannungsableiter benötigt werden, durch einen zweiten Steckverbinder (CONN1b), der über einen Verbindungsbolzen (VB) mit mit dem Steckverbinder (CONN1a) verbunden wird.

## Beschreibung

Die vorliegende Erfindung betrifft eine Vorrichtung zum Anschliessen und Verbinden elektrischer Leitungen nach dem Oberbegriff des Patentanspruchs 1.

Der Transport elektrischer Energie ist normalerweise leitungsgebunden. Die für den Energietransport vorgesehenen Leitungen werden dabei durch Schaltanlagen miteinander zu Netzen verknüpft. Unterschieden wird dabei zwischen Nieder-, Mittel- und Hochspannungsschaltanlagen, wie sie z.B. in HÜTTE, Elektrische Energietechnik, Band 3 Netze, Berlin 1988, Kapitel 4 beschrieben sind. Die Verbindung der Leitungen mit den Mittelspannungsschaltanlagen erfolgt vorzugsweise mittels einem Steckverbinder, der einen Gewindeanschluss M16 nach DIN 47 636, Teil 6 aufweist. Zum Schutz gegen Überspannungen wird normalerweise ein Überspannungsableiter vorgesehen, der so nah wie möglich bei der Schaltanlage anzuordnen ist. Vorzugsweise wird der Überspannungsableiter mit dem Gewindeanschluss des Steckverbinders verbunden. Um den Betriebszustand der Anlage überblicken zu können, ist es zudem notwendig, die Betriebswerte mittels Messwandlern zu ermitteln. Zur Messung der Spannung wird ein Spannungswandler verwendet, der normalerweise, wie der Steckverbinder mit einem Steckanschluss versehen ist. Falls der Steckverbinder jedoch nicht über genügend oder entsprechende Anschlüsse verfügt, muss der Spannungswandler innerhalb der Schaltanlage z.B. im Bereich der Leistungsschalterfelder oder bei der zugehörigen Sammelschiene angeschlossen werden.

Aus dem Siemens Katalog HA 41.11·1993, Seite 22, Bild 33 ist ferner eine Vorrichtung bekannt, die zur Kabelprüfung verwendet wird. Bei dieser Vorrichtung wird ein Messbolzen einerseits mit dem Steckverbinder und andererseits mit einem Adapter verschraubt, welcher mit einer einzelnen Prüfleitung verbunden ist. Nachteilig dabei ist, dass bei der Installation der Schaltanlage und der zugehörigen Leitungen und Instrumente dieser zusätzliche Adapter benötigt wird. Ferner erlaubt der im Bild 33 gezeigte Adapter nur den Anschluss einer einzigen Leitung. Weiterhin erlaubt der Messbolzen auch nicht den Anschluss eines mit einem Steckanschluss versehenen Messwandlers.

Der vorliegenden Erfindung liegt daher die Aufgabe zugrunde, eine Vorrichtung zum Anschliessen und Verbinden elektrischer Leitungen zu schaffen, die den Anschluss einer stromführenden Leitung sowie mindestens einer weiteren Verbindungsleitung an die Schaltanlage ermöglicht, ohne dass, nebst einem Verbindungsbolzen, Bauteile benötigt werden, die zur Montage der stromführenden Leitung nicht verwendet werden. Insbesondere soll die Vorrichtung zur Verbindung mit einer mit einem Steckanschluss versehenen Einheit (z.B. Steckverbinder, Messwandler oder Überspannungsableiter mit Steckanschluss) geeignet sein.

Diese Aufgabe wird durch die im kennzeichnenden Teil des Patentanspruchs 1 angegebenen Massnahmen gelöst. Vorteilhafte Ausgestaltungen der Erfindung sind in weiteren Ansprüchen angegeben.

Die erfindungsgemässe Vorrichtung zum Anschliessen und Verbinden elektrischer Leitungen ermöglicht den Anschluss der stromführenden Leitung sowie weiterer Leitungen an einen Anschluss einer Schaltanlage. Die Vorrichtung ermöglicht zudem den Anschluss eines Messwandlers, der einen Steckkontakt aufweist. Zur Montage aller Anschlussleitungen wird nebst den Verbindungsbolzen nur eine Sorte von Steckverbindern benötigt. Mit den vorhandenen Steckverbindern und zusätzlichen Verbindungsbolzen lassen sich daher alle Leitungen schnell und einfach anschliessen. Zusätzliche Adapter und Kupplungen oder weitere Eingriffe in die Mittelspannungsschaltanlage entfallen daher.

Die Erfindung wird nachfolgend anhand einer Zeichnung beispielsweise näher erläutert. Dabei zeigt:
- Fig. 1: eine erfindungsgemässe Vorrichtung zum Anschliessen und Verbinden von zwei elektrischen Leitungen
- Fig. 2: die erfindungsgemässe Vorrichtung mit einem angeschlossenen Messwandler
- Fig. 3: ein bekannter zum Anschliessen von zwei Leitungen geeigneter Steckverbinder
Fig. 3 zeigt einen Steckverbinder CONN, der auf einen z.B. mit einer Mittelspannungsschaltanlage verbundenen Anschluss GAT aufgesteckt ist. Der konisch geformte Anschluss GAT weist entlang der Mittelachse eine mit einem Gewinde versehene Bohrung B auf, die zur Aufnahme einer Schraube SW vorgesehen ist. Durch die Schraube SW bzw. die zugehörigen Schraubenmuttern M1, M2 und Unterlagsscheiben werden die Enden von zwei Leitungen LTG1 und LTG2 fest mit dem Anschluss GAT verbunden. Das Endstück der Leitung LTG1, die vorzugsweise für den Energietransport vorgesehen ist, wird dabei unmittelbar an eine an den Anschluss GAT angrenzende Kontaktplatte KPL angedrückt. Durch die Kontaktplatte KPL wird ferner der Isolierkörper AK des Steckverbinders gegen den Anschluss GAT gedrückt. Eine für die Einführung und Montage der Schraube SW und Schraubenmuttern M vorgesehene Öffnung AX wird dabei durch einen Stopfen ST abgeschlossen.

Über die Leitung LTG2 wird oft ein Überspannungsableiter mit dem Anschluss GAT verbunden. Eine zusätzliche Möglichkeit für den Anschluss eines Messwandlers ist bei der gezeigten Vorrichtung in diesem Fall nicht vorgesehen. Der Messwandler ist daher an einer geeigneten Stelle innerhalb der Schaltanlage anzuschliessen. Dadurch ergibt sich ein erhöhter Arbeitsaufwand bei der Installation der Schaltanlage. Ferner ermöglicht der in Fig. 3 gezeigte Steckverbinder schon gar nicht den Anschluss eines mit einem Steckkontakt versehenen Messwandlers.

Fig. 1 zeigt eine erfindungsgemässe Vorrichtung mit zwei identischen Steckverbindern CONN1a bzw. CONN1b, zwei Schrauben SW1, SW1 und einem Verbindungsbolzen VB, der mit einer Isolationsschicht INS versehen ist und beidseitig je mit einem zu den Schrauben SW1, SW2 passenden Gewinde versehen ist. Der Steckverbinder CONN1a ist dabei in einer Schnittdarstellung gezeigt. Daraus ist ersichtlich, dass die Steckverbinder CONN1 eine durchgehende Öffnung AX zur Aufnahme des Anschlusses GAT und des Verbindungsbolzens VB sowie eine Zuführung LTGZ für die Anschlussleitung LTG1 bzw. LTG2 aufweisen.

Die Verbindung der Steckverbinder CONN1a, CONN1b mit den Anschlüssen GAT1a und GAT1b erfolgt dabei wie unter Fig. 3 beschrieben. Nach der Installation des Steckverbinders CONN1a wird der Verbindungsbolzen VB zuerst mit der Schraube SW1 des Steckverbinders CONN1a und nachfolgend mit der Schraube SW2 des Steckverbinders CONN1b fest verschraubt. An den zusätzlich montierten Steckverbinder CONN1b, über die Leitung LTG2 und den Anschluss GAT1b, können daher z.B. ein Messwandler oder ein Überspannungsableiter angeschlossen werden. Durch die Verwendung des erfindungsgemässen Verbindungsbolzens VB können die Anschlussmöglichkeiten daher verdoppelt werden, ohne dass zusätzliche Kupplungen oder Adapter geschaffen werden müssen.

In Fig. 2 sind die beiden Steckverbinder CONN1a und CONN1b sowie der Verbindungsbolzen VB miteinander verschraubt. Die stromführende Leitung LTG1 ist dabei mit dem Steckverbinder CONN1a verbunden. Die mit dem Überspannungsableiter verbundene Leitung LTG2 ist dem Steckverbinder CONN1b zugeführt und mit dem Anschluss GAT1b des Steckverbinders CONN1b ist ein Messwandler MW verbunden, der einen Steckanschluss aufweist.

Erfindungsgemäss lassen sich Steckverbindertypen einsetzen, die vorzugsweise eine (s. Fig. 1 und 2 oder auch mehrere (s. Fig. 3) Leitungszuführungen aufweisen. Zur Anwendung geeignet sind u.a. die im Siemens Katalog HA 41.11·1993, Seite 21 angegebenen Kabel-T-Stecker.

## Patentansprüche

1. Vorrichtung zum Anschliessen und Verbinden elektrischer Leitungen, mit einem ersten mit einer durchgehenden Öffnung (AX) und mindestens einer Leitungszuführung (LTGZ) versehenen Steckverbinder (CONN1a), durch den mindestens eine Leitung (LTG1) mittels einer ersten Schraube (SW1) und einer Schraubenmutter (M) mit einem Anschluss (GAT1) einer elektrischen Anlage verbindbar ist, **dadurch gekennzeichnet,** dass der Anschluss (GAT1) in die Öffnung (AX) eingefügt und mittels der Schraube (SW1) mit einem Verbindungsbolzen (VB) verschraubt ist, der beidseitig identische Gewinde aufweist und in gleicher Weise mittels einer zweiten Schraube (SW2) und einer Schraubenmutter (M) mit wenigstens einer weiteren Leitung (LTG2) sowie mit einem weiteren Anschluss (GAT2) und einem zweiten Steckverbinder (CONN1b) verbunden ist.

2. Vorrichtung nach Anspruch 1, **dadurch gekennzeichnet**, dass die Anschlüsse (GAT1, GAT2) zumindest für den Anschlussbereich der Steckverbinder (CONN1a, CONN1b) annähernd gleich ausgestaltet sind.

3. Vorrichtung nach Anspruch 1 oder 2, **dadurch gekennzeichnet**, dass die Anschlüsse (GAT1, GAT2) konisch geformt und entlang der Mittelachse mit einem zu den Schrauben (SW1, SW2) passenden Gewinde versehen sind.

4. Vorrichtung nach Anspruch 1, 2 oder 3, **dadurch gekennzeichnet**, dass der Verbindungsbolzen (VB) aus einem annähernd zylinderförmigen, elektrisch leitenden Verbindungsstück (VB) besteht und mit einer Isolationsschicht (INS) versehen ist.

5. Vorrichtung nach einem der vorhergehenden Ansprüche, **dadurch gekennzeichnet**, dass die beiden Steckverbinder (CONN1a, CONN1b) zur Verbindung einer Stromversorgungsleitung mit einer Mittelspannungsschaltanlage sowie zum Anschluss eines Überspannungsableiters und/oder eines Messwandlers (MW) vorgesehen sind.

6. Vorrichtung nach einem der vorhergehenden Ansprüche, **dadurch gekennzeichnet**, dass der Messwandler (MW) mit dem Anschluss (GAT2) verbunden ist.
